# FASCICULE DE BREVET EUROPEEN

(11) **EP 1 219 367 B1**
(45) Date de publication et mention de la délivrance du brevet: **12.08.2009**
(21) Numéro de dépôt: 01420234.5
(22) Date de dépôt: 07.12.2001
(51) Int. Cl.: B21J 5/02, B21J 5/00, B22D 31/00

(54) **Procede de fabrication de pieces moulees puis forgees comprenant un ou des evidements et installation de mise en oeuvre**
Verfahren und Vorrichtung zur Herstellung von durch Guss geformten und geschmiedeten Werstücken mit wenigstens einer Aushöhlung
Method and device for producing cast and forged parts having at least one hollow cavity

(30) Priorité: 27.12.2000 FR 0017337
(43) Date de publication de la demande: 03.07.2002
(73) Titulaire: Saint Jean Industries, 69220 Saint Jean d'Ardieres (FR)
(72) Inventeur: Saint Jean Industries, 69220 Saint Jean d'Ardieres (FR)
(74) Mandataire: Dupuis, François

(56) Documents cités:
- EP-A- 0 338 419
- EP-A- 0 955 113
- PATENT ABSTRACTS OF JAPAN vol. 1995, no. 11, 26 décembre 1995 (1995-12-26) -& JP 07 195136 A (MIKITO SASABE), 1 août 1995 (1995-08-01)
- PATENT ABSTRACTS OF JAPAN vol. 017, no. 534 (M-1486), 27 septembre 1993 (1993-09-27) -& JP 05 146841 A (TOYOTA MOTOR CORP), 15 juin 1993 (1993-06-15)

## Description

L'invention se rattache au secteur technique de la fabrication de pièces en alliage léger tel qu'alliage d'aluminium, coulées en fonderie puis forgées. De nombreuses pièces sont fabriquées en fonderie puis forgées selon le procédé COBAPRESS, objet du brevet européen n° 119 365 pour des alliages léger et notamment d'aluminium. Ces pièces requièrent souvent des opérations complémentaires d'usinage pour réaliser des alésages ou évidements ou trous borgnes qui sont directement en relation avec l'utilisation et les applications de la pièce elle-même sur des produits plus ou moins complexes. Dans ce cas, il est alors nécessaire après l'opération de fonderie et de forgeage, de transférer les pièces considérées vers d'autres postes de travail, pour effectuer les opérations de façonnage nécessaires, tels que usinage pour la réalisation d'évidements et cavités présentes sur le produit final.

Ces opérations augmentent d'une manière substantielle la chaîne de fabrication et le coût en résultant.

La démarche du demandeur a donc été de rechercher comment remédier à ces inconvénients et contraintes, tout en maintenant et en garantissant la qualité de fabrication de la pièce finale obtenue.

On connaît par ailleurs l'utilisation de broches dans des moules de fonderie, ces broches ayant pour fonction de faire des pièces de fonderie avec des évidements.
On connait aussi de JP 7-195 136 un procédé dans lequel des évidements sont réalisés dans une étape de fonderie et des broches sont insérées dans les évidements avant une étape de forge préférablement thixotrope. On connait aussi de JP 5-146 841 un procédé dans lequel les broches de fonderie et de forge sont les mêmes, voir aussi EP 0 338 419.
Le demandeur, en tenant compte de l'ensemble de ces informations, a ainsi développé selon l'invention un nouveau procédé de fabrication de pièces moulées puis forgées, conservant les évidements de la préforme coulée, supprimant toute ou partie des opérations d'usinage ultérieures qui étaient nécessaires comme rappelé précédemment.

Selon l'invention, le procédé est remarquable en ce qu'il met en oeuvre les phases suivantes :
- réalisation d'une préforme de fonderie incluant un ou des évidements ou cavités débouchants ou borgnes, correspondant à des formes utiles ou recherchées de la pièce finie à obtenir ;
- transfert de la préforme dans un four tunnel assurant l'homogénéisation en température de ladite préforme ;
- positionnement de la préforme de fonderie dans une matrice de frappe disposée sur la presse ;
- introduction d'une ou de plusieurs broches multidirectionnelles dans le ou les évidements ou cavités de la préforme de fonderie, selon une commande précédant l'opération de forgeage ;
- opération de frappe de la préforme réceptrice de la ou des broches pendant la phase de positionnement temporaire de la ou des broches à l'intérieur du ou des évidements formés ;
- remontée de la matrice supérieure de forgeage pour libérer la préforme forgée ;
- retrait de la ou des broches placées dans le ou les évidements ;
- déchargement de la préforme forgée.

Ces caractéristiques et d'autres encore relatives au procédé précité, et aux moyens techniques nécessaires à la mise en oeuvre du procédé, sont décrites dans la suite de la description.

L'invention est exposée ci-après plus en détail à l'aide des figures des dessins annexés dans lesquels :
- la figure 1 est une vue d'une pièce quelconque présentée dans l'état de préforme selon l'invention et destinée à être forgée.
- les figures 2 et 3 sont des vues à caractère schématique en plan illustrant les phases de positionnement des broches ou de leur retrait dans la préforme pendant l'opération et après l'opération de forgeage.

Afin de rendre plus concret l'objet de l'invention, on le décrit maintenant d'une manière non limitative illustrée aux dessins.

Le procédé de fabrication selon l'invention de pièces moulées puis forgées s'applique à toutes pièces de forme quelconque susceptible de présenter à l'état final de façonnage un ou des évidements ou cavités débouchantes ou borgnes, utiles et fonctionnelles ou à simple fonction d'allégement. La ou les pièces sont en alliage léger tel qu'alliage d'aluminium.

On a ainsi représenté figure 1 une pièce (1) préformée coulée en fonderie présentant une partie manchon (1a) et une patte (1b), et ce simplement à titre d'exemple pour la compréhension de l'invention. Ledit manchon (1b) présente intérieurement un évidement (1c) pouvant être établi sur toute ou partie de sa longueur. On a représenté le plan de joint (P), l'axe longitudinal (X-X) de l'évidement et par la flèche (F) la direction de frappe.

Cette pièce est destinée à être obtenue selon le procédé du COBAPRESS défini dans le brevet européen n° 119 365, mettant en oeuvre des opérations successives de coulage en fonderie puis forgeage pour des pièces en alliage léger, tel qu'alliage d'aluminium selon lequel procédé la température à coeur de la pièce démoulée est encore comprise entre 400°C et 500°C au moment du pressage entre les coquilles de la matrice. Entre les opérations de coulée et de forgeage, est prévue selon l'invention une opération intermédiaire d'introduction de la pièce à l'état de préforme de fonderie, dans un four tunnel pour son chauffage, assurant son homogénéisation en température, puis son transfert au poste de forgeage. Ladite préforme de fonderie présente ainsi un ou plusieurs évidements ou cavités.

Selon l'invention, l'outil de forgeage est aménagé autour de la matrice de frappe, avec un ou plusieurs mécanismes de translation de broches (2) destinées à être positionnées temporairement dans la préforme de fonderie à travers le ou les évidements (1c) correspondants, durant l'opération de forgeage de ladite préforme. Plus spécifiquement, la préforme de fonderie est positionnée dans la matrice inférieure de frappe (3), la matrice supérieure étant relevée. Le positionnement de la préforme de fonderie dans la matrice inférieure de forgeage est tel que le ou lesdits évidements sont en regard de l'axe longitudinal (Y-Y) de déplacement de la ou des broches, les deux axes (X-X) (Y-Y) coïncidant.

La ou les broches sont sollicitées en déplacement par des moyens de commande (5) du type vérin ou équivalent. La commande en déplacement des broches s'effectue dans le cadre d'une automatisation de production, directement en relation avec le procédé complet de fabrication des pièces.

Le fonctionnement et mise en oeuvre du procédé est le suivant :
- réalisation d'une préforme de fonderie incluant un ou des évidements ou cavités débouchants ou borgnes, correspondant à des formes utiles ou recherchées de la pièce finie à obtenir ;
- transfert de la préforme dans un four tunnel assurant l'homogénéisation en température de la préforme ;
- positionnement de la préforme de fonderie dans une matrice de frappe disposée sur une presse;
- introduction d'une ou de plusieurs broches multidirectionnelles dans le ou les évidements ou cavités de la préforme de fonderie, selon une commande précédant l'opération de forgeage, lesdites broches étant translatées temporairement pour être positionnées dans la préforme de fonderie ;
- opération de frappe de la préforme réceptrice de la ou des broches pendant la phase de positionnement temporaire de la ou des broches à l'intérieur du ou des évidements formés ;
- remontée de la matrice supérieure de forgeage pour libérer la préforme forgée ;
- retrait de la ou des broches placées dans le ou les évidements ;
- déchargement de la préforme forgée.

Le profil de la ou des broches est établi pour se rapprocher au plus près du profil de l'évidement réalisé dans la pièce finie.

Les avantages sont les suivants :
- intégration du façonnage du ou des évidements dans l'opération de forge, entraînant ainsi un gain d'usinage et une réduction du coût de fabrication ;
- gain de matière sur la préforme par la formation du ou des évidements entraînant un gain de poids et un gain sur le coût de fabrication ; notamment sur l'opération d'usinage.
- obtention d'évidements ou d'avant-trous multidirectionnels et non pas uniquement dans le sens de la frappe.

## Revendications

1. Procédé de fabrication de pièces en alliages légers du type alliages aluminium moulées puis forgées comprenant un ou des évidements, **caractérisé en ce qu'**il met en oeuvre les phases suivantes :
- réalisation d'une préforme de fonderie incluant un ou des évidements ou cavités débouchants ou borgnes, correspondant à des formes utiles ou recherchées de la pièce finie à obtenir ;
- transfert de la préforme dans un four tunnel assurant l'homogénéisation en température de ladite préforme;
- positionnement de la préforme de fonderie dans une matrice de frappe disposée sur une presse;
- introduction d'une ou de plusieurs broches multidirectionnelles dans le ou les évidements ou cavités de la préforme de fonderie, selon une commande précédant l'opération de forgeage ;
- opération de frappe de la préforme réceptrice de la ou des broches pendant la phase de positionnement temporaire de la ou des broches à l'intérieur du ou des évidements formés ;
- remontée de la matrice supérieure de forgeage pour libérer la préforme forgée ;
- retrait de la ou des broches placées dans le ou les évidements ;
- déchargement de la préforme forgée.

2. Installation pour la mise en oeuvre du procédé selon la revendication 1, **caractérisée en ce qu'**elle comprend autour de la matrice de frappe réceptrice de la préforme de fonderie un ou plusieurs mécanismes de translation de broches multidirectionnelles destinées à être positionnées temporairement dans la préforme de fonderie à travers le ou les évidements correspondants de la préforme en vue de subir l'opération de forgeage, et **en ce que** les translations sont effectuées à l'aide de commande 5 du type vérin.

## Claims

1. Method for manufacturing parts made of light alloys of the aluminium alloy type which are moulded and then forged comprising one or more openings **characterised in that** it involves the following phases:
- Producing a foundry preform which includes one or more through or blind openings or cavities which correspond to useful shapes or the sought-after shapes of the finished part to be produced;
- Transferring the preform to a tunnel furnace which ensures temperature homogenisation of said preform;
- Positioning the foundry preform in a heading die mounted on a press;
- Inserting one or more multidirectional rods into the opening(s) or cavity/cavities of the foundry preform on the basis of an order which precedes the forging operation;
- Operation to head the preform which accommodates the rod(s) during a phase when the rod(s) is/are temporarily positioned inside the formed opening(s);
- Raising the upper forging die in order to release the forged preform;
- Withdrawing the rod(s) placed inside the opening(s);
- Removing the forged preform.

2. A system for using the method as claimed in claim 1, **characterised in that** it comprises, around the heading die which accommodates the foundry preform, one or more mechanisms to produce translational movement of multidirectional rods designed to be temporarily positioned in the foundry preform through corresponding opening(s) of the preform so that it can be subjected to the forging operation and **in that** translational movement is effected with the aid of control 5 of the cylinder type.

## Patentansprüche

1. Verfahren zur Herstellung von Teilen aus leichten Legierungen vom Typ der Aluminiumlegierungen, die gegossen und dann geschmiedet werden und eine oder zwei Aussparungen aufweisen, **dadurch gekennzeichnet, dass** dabei die nachstehenden Arbeitsphasen befolgt werden:
- Herstellung einer Gussvorform mit einer oder mehreren ausführenden oder blinden Aussparungen bzw. Aushöhlungen, die nützlichen bzw. bezweckten Formen des zu erzielenden Fertigteils entsprechen;
- Transfer der Vorform in einen Tunnelofen zur Temperaturhomogenisierung der besagten Vorform;
- Positionierung der Gussvorform in einer auf einer Presse angeordneten Schlagmatrize;
- Einführung einer oder mehrerer multidirektionaler Spindeln in die Aussparung(en) bzw. Aushöhlung(en) der Gussvorform gemäß einer Steuerung, die dem Schmiedevorgang vorausgeht;
- Umformung der die Spindel(n) aufnehmenden Vorform während der Phase der zeitweiligen Positionierung der Spindel(n) innerhalb der ausgeformten Aussparung(en);
- Hochführen der oberen Schmiedematrize, um die geschmiedete Vorform freizugeben;
- Entnahme der in die Aussparung(en) eingesetzten Spindel(n);
- Entladen der geschmiedeten Vorform.

2. Anlage für die Umsetzung des Verfahrens nach Anspruch 1, **dadurch gekennzeichnet, dass** sie um die die Gussvorform aufnehmende Schlagmatrize herum einen oder mehrere Mechanismen für die Verschiebung von multidirektionalen Spindeln umfasst, die dazu bestimmt sind, zum Zwecke des Schmiedevorgangs durch die entsprechende(n) Aussparung(en) der Vorform hindurch vorübergehend in der Gussvorform positioniert zu werden,
und **dadurch gekennzeichnet, dass** die Verschiebungen mit Hilfe der Zylindertyp-Steuerung 5 erfolgen.
